# EUROPÄISCHE PATENTSCHRIFT

(11) **EP 1 088 599 B1**
(45) Veröffentlichungstag und Bekanntmachung des Hinweises auf die Patenterteilung: **02.05.2002**
(21) Anmeldenummer: 00116770.9
(22) Anmeldetag: 03.08.2000
(51) Int. Cl.: B07B 1/15

(54) **Rotationssiebelement sowie Verfahren zum Reinigen von Rotationssiebelementen**
Rotary screen element and method for cleaning rotary sceen elements
Elément de tamis rotatif et procédé pour le nettoyage de tamis rotatifs

(30) Priorität: 01.10.1999 DE 19947383; 06.06.2000 DE 10027909
(43) Veröffentlichungstag der Anmeldung: 04.04.2001
(73) Patentinhaber: Günther, Bernd, 36367 Wartenberg /OT Angersbach (DE)
(72) Erfinder: Günther, Bernd, 36367 Wartenberg /OT Angersbach (DE)
(74) Vertreter: Knefel, Cordula, Dipl.-Phys.

(56) Entgegenhaltungen:
- DE-B- 1 140 054
- DE-U- 29 711 724

## Beschreibung

Die Erfindung betrifft ein Rotationssiebelement sowie ein Verfahren zum Reinigen von Rotationssiebelementen.

Gemäß dem Stand der Technik (G 93 07 096.9) sind Siebsysteme bekannt, welche bei Vorsortierung von Schüttgütern, wie Kompost, Rindenhumus beziehungsweise -mulch, Torf und so weiter, aber auch beim Bauschutt-Recycling Anwendung finden.

Diese zum Stand der Technik gehörenden Siebsysteme sind derart aufgebaut, dass parallele synchron angetriebene Wellen drehfest und zueinander auf Lücke axial versetzt gehalterte Gruppen von Siebsternen aus Gummiformteilen mit elastisch nachgiebigen Fingern aufweisen. Die Finger sind in Umlaufrichtung nacheilend ausgerichtet und als sichelförmige Abstreifzinken ausgebildet. Die jeweiligen Abstände zwischen benachbarten Siebsternen und Siebsternwalzen werden dem zu sortierenden Gut angepasst.

Damit die Siebergebnisse eine gleichbleibende Qualität haben und Siebelemente nicht vorzeitig verschleißen oder die Anlage durch fadenähnliche Gegenstände oder feuchte oder klebrige Anhaftungen verschmutzt und zum Stillstand der Anlage führt, müssen die Siebelemente und ihre Zwischenräume gereinigt werden.

Anhaftendes Material muss mit aufwendigen und produktionseinschränkenden Vorrichtungen entfernt werden. Diese Vorrichtungen sind aufwendig, teuer und längerfristig nicht zur effektiven und wirkungsvollen Reinigung einsetzbar. Darüber hinaus muss bei diesen zum Stand der Technik gehörenden Vorrichtungen der Siebvorgang für den Reinigungsvorgang unterbrochen werden, was ebenfalls von Nachteil ist.

Gemäß dem Stand der Technik (DE-AS 1 140 054) ist ein Rollenrost mit Fingerrädchen für die Reinigung von Feldfrüchten bekannt. Dieser Rollenrost weist zum einen zur Reinigung der Fingerrädchen einen feststehenden Rechen sowie an jeder zweiten Welle Verstärkungsteile an einem Finger der Fingerrädchen auf. Die Verstärkungsteile weisen eine größere Breite als die Finger auf, um die Finger seitlich zu reinigen.

Dieser zum Stand der Technik gehörende Rollenrost hat den Nachteil, dass durch den feststehenden Rechen langfädige Abfallprodukte, wie Drähte, Fäden, Teppichreste und dergleichen nicht von den Naben der Siebelemente abgestreift werden. Diese langfädigen Reste setzen sich an den Naben fest, bauen sich auf und behindern die Rotation.

Darüber hinaus setzt sich der Schmutz auf dem Rechen, der unterhalb der Siebelemente angeordnet ist, fest.

Weiterhin gehört zum Stand der Technik (DE 297 11 724 U1) ein Abstreifer für ein Scheibensieb oder einen Scheibenseparator. Auch hier ist unterhalb des Scheibensiebes ein feststehender Rechen vorgesehen, der die schon genannten Nachteile aufweist.

Das der Erfindung zugrunde liegende technische Problem besteht darin, ein Rotationssiebelement sowie ein Verfahren zum Reinigen von wenigstens zwei benachbart angeordneten Rotationssiebelementen und deren Zwischenräumen anzugeben, mit dem eine kontinuierliche Reinigung möglich ist, wobei der Reinigungsvorgang während des Siebvorganges stattfindet, und welches darüber hinaus einfach und preisgünstig ist, und welches darüber hinaus von den Naben der Rotationssiebelemente langfädige Abfallprodukte zuverlässig entfernt.

Dadurch, dass das Rotationssiebelement, welches als Siebstern ausgebildet ist, in oder an wenigstens einem Finger ein Verstärkungsteil aufweist, wobei die radiale Ausdehnung des Fingers kleiner ist als die radiale Ausdehnung des Verstärkungsteiles, fährt der Finger mit diesem Verstärkungsteil oder das Verstärkungsteil während des Siebvorganges ständig über den Bund benachbarter Rotationssiebelemente. Hierdurch können sich auf dem Bund kein Schmutz oder Fremdkörper ansammeln, so dass eine ständige Reinigung während des eigentlichen Siebvorganges stattfindet.

Das erfindungsgemäße Verstärkungsteil weist eine größere radiale Ausdehnung als axiale Ausdehnung auf. Es ist vorteilhaft im Wesentlichen der sichelförmigen Form des wenigstens einen Fingers angepasst ausbildet.

Dadurch, dass das Verstärkungsteil über den Finger übersteht, fährt das Verstärkungsteil bei jeder Umdrehung über den Bund des benachbarten Rotationssiebelementes.

Erfindungsgemäß weist das Verstärkungsteil eine größere Steifigkeit als der Finger des Rotationssiebelementes auf.

Die Rotationssiebelemente bestehen üblicherweise aus Gummi oder einem elastischen Kunststoff.

Vorteilhaft ist das Verstärkungsteil aus Stahl, insbesondere verschleißfreiem Stahl, Kunststoff und/oder einem keramischen Werkstoff hergestellt.

Das Verstärkungsteil ist vorteilhaft auf der Seite des Fingers angeordnet, welche in Vorlaufrichtung liegt.

Zur Befestigung des Verstärkungsteiles weist der Finger wenigstens eine Bohrung auf. Das Verstärkungsteil weist ebenfalls wenigstens eine Bohrung auf, wobei die Bohrungen derart angeordnet sind, dass die Bohrungen übereinanderliegen, wenn das Verstärkungsteil fertig montiert ist. Durch jeweils eine Bohrung des Fingers und des Verstärkungsteiles wird ein Befestigungselement gesteckt und befestigt. Wird ein Niet verwendet, wird diese entsprechend aufgeweitet. Es ist auch möglich, Bolzen oder dergleichen zu verwenden.

Üblicherweise ist es ausreichend, in dem Finger und in dem Verstärkungselement jeweils eine Bohrung vorzusehen, durch die das Befestigungselement greift.

Die Bohrung ist, um die Stabilität zu erhöhen, vorteilhaft in der äußeren Hälfte oder im äußeren Drittel des Fingers angeordnet.

Das Verstärkungsteil weist an dem Ende, welches in Richtung der Nabe des Rotationssiebelementes angeordnet wird, wenigstens einen Vorsprung auf, der in einer Ausnehmung einer dem Finger benachbarten Kehle angeordnet ist.

Da das Verstärkungsteil vorteilhaft auf der Seite des Fingers angeordnet ist, welche in Vorlaufrichtung des Fingers liegt, kann der Finger mit dem darauf angeordneten Verstärkungsteil beim Siebvorgang ausweichen, sofern dies notwendig sein sollte. Der Finger ist nach wie vor nachgiebig ausgestaltet, weist jedoch eine wesentlich höhere Steifigkeit als die übrigen Finger auf.

Gemäß einer bevorzugten Ausführungsform der Erfindung ist die Kehle, die dem Finger mit dem Verstärkungsteil in Nachlaufrichtung benachbart angeordnet ist, in einem größeren Grad geschlossen als die restlichen Kehlen, damit der Finger insgesamt noch stabiler wird. Dies hat den Vorteil, dass das Verstärkungsteil mit seinem Vorsprung nicht aus der Ausnehmung herausrutschen kann, sollte sich der Finger einmal sehr stark verbiegen.

Gemäß einer weiteren Ausführungsform der Erfindung ist das Verstärkungsteil in einem Finger angeordnet. Das Verstärkungsteil ist hierbei wenigstens teilweise von dem Material des Fingers umschlossen.

In diesem Fall wird das Verstärkungsteil nicht nach der Herstellung des Rotationssiebelementes an diesem angebracht, sondern während des Herstellungsvorganges des Rotationssiebelementes gleich in dieses mit eingearbeitet.

Insbesondere bei der Ausführungsform, bei dem das Verstärkungsteil in dem Finger angeordnet ist, ist es vorteilhaft, wenn das Verstärkungsteil Durchbrüche aufweist. In diesem Fall wird eine bessere Verbindung mit dem elastischen Rotationssiebelement erzielt.

Wird das Verstärkungsteil in einem Finger des Rotationssiebelementes angeordnet, ist das Verstärkungsteil vorteilhaft mit einem hakenförmig oder ösenförmig ausgebildeten Ende versehen, welches im Nabenbereich des Rotationssiebelementes angeordnet ist.

Gemäß der Erfindung ist es ausreichend, bei jedem Rotationssiebelement eines Siebsystems ein Verstärkungsteil vorzusehen. Es ist jedoch auch möglich, an oder in mehreren Fingern ein Verstärkungsteil anzuordnen.

Dadurch, dass benachbarte Rotationssiebelemente mit unterschiedlichen Umlaufgeschwindigkeiten angetrieben werden, wird kontinuierlich der Bund eines benachbarten Rotationssiebelementes mit Hilfe des Verstärkungsteiles gereinigt. Wird ein Rotationssiebelement beispielsweise mit 15 Umdrehungen pro Minute und das benachbarte Rotationssiebelement beispielsweise mit 17 Umdrehungen pro Minute angetrieben, benötigt die Vorrichtung 255 Umdrehungen, bis der Bund einmal komplett gereinigt ist.

Durch diesen kontinuierlichen Reinigungsvorgang wird schon im Ansatz vermieden, dass sich Schmutzpartikel, insbesondere bei feuchten Siebgütern, auf dem Bund festsetzen. Es wird auch verhindert, dass sich fadenförmige Verunreinigungen, wie Seile, Netze oder dergleichen, auf dem Bund festsetzen und den Siebvorgang behindern.

Die erfindungsgemäße Vorrichtung hat den Vorteil, dass eine kontinuierliche Reinigung möglich ist. Der eigentliche Siebprozess muss für eine Reinigung nicht unterbrochen werden.

Werden die Verstärkungsteile auf den Fingern angeordnet, hat dies den Vorteil, dass zum einen zum Stand der Technik gehörende Siebvorrichtungen nachgerüstet werden können. Zum anderen ist es möglich, bei Verschleiß eines oder mehrerer Verstärkungsteile diese einzeln auszuwechseln, ohne das gesamte Rotationssiebelement auswechseln zu müssen.

Weitere Einzelheiten der Erfindung können den Unteransprüchen entnommen werden.

Auf der Zeichnung ist ein Ausführungsbeispiel der Erfindung dargestellt, und zwar zeigen:
- Fig. 1: ein Rotationssiebelement, teilweise geschnitten;
- Fig. 2: ein Verstärkungselement in Draufsicht;
- Fig. 3: ein Verstärkungselement in Seitenansicht, teilweise geschnitten;
- Fig. 4: die Befestigung eines Verstärkungselementes an einem Finger;
- Fig. 5: ein System von drei Rotationssiebelementen in Draufsicht;
- Fig. 6: zwei benachbarte Rotationssiebelemente mit in den Fingern angeordneten Verstärkungselementen in Seitenansicht, teilweise geschnitten;
- Fig. 7: ein Verstärkungsteil in perspektivischer Darstellung;
- Fig. 8: ein geändertes Ausführungsbeispiel;
- Fig. 9: ein Verstärkungselement in perspektivischer Darstellung;
- Fig. 10: ein Siebsystem.

Fig. 1 zeigt ein Rotationssiebelement (1) mit Fingern (2, 3, 4), welche auf einer Nabe (5) angeordnet sind. Die Nabe (5) weist eine quadratische Ausnehmung (6) für die Aufnahme einer Welle (nicht dargestellt) auf.

An dem Finger (3) ist ein Verstärkungsteil (7) angeordnet, welches zum einen mit einem Niet (8) an dem Finger (3) befestigt ist. Zum anderen greift ein Vorsprung (9) des Verstärkungsteiles (7) in eine Ausnehmung (10) des Rotationssiebelementes, so dass zwei Befestigungspunkte des Verstärkungsteiles (7) an dem Rotationssiebelement (1) vorhanden sind. Die Ausnehmung (10) ist in einer Kehle (11), welche benachbart zu dem Finger (3) angeordnet ist, vorgesehen. Das Rotationssiebelement (1) wird in Richtung des Pfeiles (A) gedreht, so dass sich das Verstärkungsteil (7) in Vorlaufrichtung des Fingers (3) befindet.

Die Kehle (12), die sich in Nachlaufrichtung zu dem Finger (3) befindet, weist eine geringere Tiefe als die übrigen Kehlen (13, 14) des Rotationssiebelementes (1) auf. Hierdurch wird die Steifigkeit des Fingers (3) erhöht.

Fig. 2 zeigt das Verstärkungsteil (7), welches eine Bohrung (15) sowie den Vorsprung (9) aufweist. Eine radiale Ausdehnung (c) des Verstärkungsteiles (7) ist größer als eine axiale Ausdehnung (d).

Gemäß Fig. 3 ist das Verstärkungsteil (7) abgewinkelt ausgebildet, damit das Verstärkungsteil (7) im Wesentlichen die Form des sichelförmigen Fingers (3) aufweist.

Gemäß Fig. 4 ist in dem Finger (3) eine Bohrung (16) angeordnet. Durch die Bohrung (16) des Fingers (3) sowie durch die Bohrung (15) des Verstärkungsteiles (7) greift der Niet (8). Zur Anlage an den Finger (3) weist der Niet (8) einen Bund (17) auf. Der Niet (8) wird im oberen Bereich (18) aufgeweitet, um das Verstärkungsteil (7) an dem Finger (3) zu befestigen.

Fig. 5 zeigt das Rotationssiebelement (1) sowie weitere Rotationssiebelemente (19, 20). Die Rotationssiebelemente (1, 19, 20) sind derart zueinander angeordnet, dass die Finger (3, 21, 22) ineinander greifend ausgebildet sind. Insbesondere die die Verstärkungselemente (7, 23) tragenden Finger (3, 24) weisen eine kleinere radiale Ausdehnung als die radiale Ausdehnung der Verstärkungselemente (7, 23) auf. Die radiale Ausdehnung der Verstärkungselemente (7, 23) ist derart ausgebildet, dass sie an einen Bund (25, 26, 27) der benachbarten Rotationssiebelemente (1, 19, 20) anstoßen oder nahezu anstoßen, um eventuell anhaftenden Schmutz oder dergleichen zu lösen.

Zwischen den Fingern der Rotationssiebelemente ist eine Axialhöhe (a) ausgebildet und zwischen den Fingern (21) und dem Bund (25) eines Rotationssiebelementes ist eine Lückenbreite (b) ausgebildet. Die Abstände der Axialhöhe (a) und der Lückenbreite (b) voneinander sind für die jeweilige Fraktionstrennung wählbar und einstellbar.

Die axiale Ausdehnung (e) des Fingers (3) ist geringfügig größer als die axiale Ausdehnung des Verstärkungsteiles (7). Die radiale Ausdehnung (f) des Fingers (3) ist kleiner als die radiale Ausdehnung des Verstärkungsteiles (7).

Gemäß Fig. 6 sind zwei Rotationssiebelemente (28, 29) gezeigt, die in Fingern (30, 31) integrierte Verstärkungselemente (32, 33) aufweisen. Da sich die Rotationssiebelemente (28, 29) mit unterschiedlichen Umdrehungsgeschwindigkeiten in Richtung der Pfeile (B) drehen, wird der Bund des jeweils benachbarten Rotationssiebelementes kontinuierlich gereinigt, da die Verstärkungselemente (32, 33) bei jeder Umdrehung an oder in die Nähe eines anderen Bereiches des Bundes des benachbarten Siebelementes kommen.

Gemäß Fig. 7 weist das Verstärkungselement (32) ein hakenförmiges Ende (34) auf, welches gemäß Fig. 6 in einer Nabe (35) des Rotationssiebelementes (28) angeordnet ist.

Fig. 8 zeigt ein Rotationssiebelement (36) mit einem Verstärkungselement (37), welches in einem Finger (45) angeordnet ist.

Gemäß Fig. 9 weist das Verstärkungsteil (37) ein ösenförmig ausgebildetes Ende (38) auf.

Gemäß Fig. 10 ist ein Sieb (39) dargestellt. Das Sieb (39) weist Wellen (40) auf, auf denen wiederum elastisch ausgebildete Rotationssiebelemente (41) angeordnet sind.

Die Rotationssiebelemente (41) sind von Welle zu Welle (40) versetzt und greifen ineinander. Die Siebelemente werden durch einen an den Wellen (40) angreifenden Antrieb (42, 43) im gleichen Drehsinn angetrieben. Die Durchgangsweite des Siebes (39) wird durch den Abstand zwischen den ineinander greifenden elastischen Rotationssiebelementen (41) bestimmt. Die Rotationssiebelemente (41) weisen Verstärkungsteile (44) auf, mit denen sich das Sieb während des Siebvorganges selbst reinigt, da ein Anhaften von Material an den elastischen Siebelementen (41) während des Betriebes kontinuierlich verhindert wird.

### Bezugszahlen

- 1: Rotationssiebelement
- 2, 3, 4: Finger
- 5: Nabe
- 6: Ausnehmung
- 7: Verstärkungsteil
- 8: Niet
- 9: Vorsprung
- 10: Ausnehmung
- 11: Kehle
- 12: Kehle
- 13: Kehle
- 14: Kehle
- 15: Bohrung
- 16: Bohrung
- 17: Bund
- 18: oberer Bereich
- 19, 20: Rotationssiebelemente
- 21, 22: Finger
- 23: Verstärkungsteil
- 24: Finger
- 25: Bund
- 26: Bund
- 27: Bund
- 28, 29: Rotationssiebelemente
- 30, 31: Finger
- 32, 33: Verstärkungsteile
- 34: Ende
- 35: Nabe
- 36: Rotationssiebelement
- 37: Verstärkungsteil
- 38: Ende
- 39: Sieb
- 40: Wellen
- 41: Rotationssiebelement
- 42, 43: Antrieb
- 44: Verstärkungsteile
- 45: Finger
- A, B: Pfeile
- a: Axialhöhe
- b: Lückenbreite
- c: radiale Ausdehnung
- d: axiale Ausdehnung
- e: axiale Ausdehnung des Fingers
- f: radiale Ausdehnung des Fingers

## Patentansprüche

1. Rotationssiebelement, welches als Siebstern ausgebildet ist, wobei der Siebstern elastisch nachgiebige Finger aufweist, welche eine radiale und eine axiale Ausdehnung aufweisen,
**dadurch gekennzeichnet, dass** in oder an wenigstens einem Finger (3; 30, 31; 45) ein Verstärkungsteil (7; 32, 33; 37) angeordnet ist, wobei die radiale Ausdehnung (c) des Verstärkungsteiles (7; 32, 33; 37) größer als die axiale Ausdehnung (d) des Verstärkungsteiles (7; 32, 33; 37) ist, und wobei das Verstärkungsteil (7; 32, 33; 37) eine maximale Breite aufweist, die der Breite des Fingers (3; 30, 31; 45) entspricht, und dass die radiale Ausdehnung (f) des Fingers (3; 30, 31; 45) kleiner ist als die radiale Ausdehnung (c) des Verstärkungsteiles (7; 32, 33; 37).

2. Rotationssiebelement nach Anspruch 1, **dadurch gekennzeichnet, dass** die axiale Ausdehnung (d) des Verstärkungsteils (7; 32, 33; 37) maximal der axialen Ausdehnung (e) des Fingers (3; 30, 31; 45) entspricht.

3. Rotationssiebelement nach Anspruch 1, **dadurch gekennzeichnet, dass** die Finger (3; 30, 31; 45) in Umlaufrichtung nacheilende, sichelförmige Abstreifzinken bilden, deren Innenabstände (Axialhöhe (a), Lückenbreite (b)) voneinander zur Fraktionstrennung wählbar oder einstellbar sind.

4. Rotationssiebelement nach Anspruch 1, **dadurch gekennzeichnet, dass** das wenigstens eine Verstärkungsteil (7; 32, 33; 37) im Wesentlichen der sichelförmigen Form des wenigstens einen Fingers (3; 30, 31; 45) angepasst ausgebildet ist.

5. Rotationssiebelement nach Anspruch 1, **dadurch gekennzeichnet, dass** das Verstärkungsteil (7; 32, 33; 37) eine größere Steifigkeit als der Finger (3; 30, 31; 45) aufweist.

6. Rotationssiebelement nach Anspruch 1, **dadurch gekennzeichnet, dass** das Verstärkungsteil (7; 32, 33; 37) aus Stahl, Kunststoff und/oder einem keramischen Werkstoff besteht.

7. Rotationssiebelement nach Anspruch 1, **dadurch gekennzeichnet, dass** das Rotationssiebelement (1, 28, 29, 36, 41) aus Gummi oder einem elastischen Kunststoff besteht.

8. Rotationssiebelement nach Anspruch 1, **dadurch gekennzeichnet, dass** der Finger (3), an dem das Verstärkungsteil (7) angeordnet ist, wenigstens eine Bohrung (16) aufweist, dass das Verstärkungsteil (7) wenigstens eine entsprechende Bohrung (15) aufweist, und dass durch die wenigstens eine Bohrung (16) des Fingers (3) und die entsprechende Bohrung (15) des Verstärkungsteiles (7) ein Befestigungselement (8) greift.

9. Rotationssiebelement nach Anspruch 8, **dadurch gekennzeichnet, dass** als Befestigungselement ein Niet (8) vorgesehen ist.

10. Rotationssiebelement nach Anspruch 1, **dadurch gekennzeichnet, dass** das Verstärkungsteil (7) an einem Ende wenigstens einen Vorsprung (9) aufweist, der in einer Ausnehmung (10) einer dem Finger (3) benachbarten Kehle (11) angeordnet ist.

11. Rotationssiebelement nach Anspruch 1, **dadurch gekennzeichnet, dass** eine Kehle (12), die dem Finger (3) in Nachlaufrichtung benachbart angeordnet ist, eine geringere Tiefe als die restlichen Kehlen (11, 13, 14) des Rotationssiebelementes (1) aufweist.

12. Rotationssiebelement nach Anspruch 1, **dadurch gekennzeichnet, dass** das Verstärkungsteil (7) auf der in Vorlaufrichtung liegenden Seite des Fingers (3) angeordnet ist.

13. Rotationssiebelement nach Anspruch 1, **dadurch gekennzeichnet, dass** das Verstärkungsteil (32, 33; 37) in dem Finger (30, 31; 45) angeordnet ist und von dem Material des Fingers (30, 31; 45) wenigstens teilweise umschlossen ist.

14. Rotationssiebelement nach Anspruch 1, **dadurch gekennzeichnet, dass** das Verstärkungsteil Durchbrüche aufweist.

15. Rotationssiebelement nach Anspruch 13, **dadurch gekennzeichnet, dass** das Verstärkungsteil (32, 37) ein hakenförmig oder ösenförmig ausgebildetes Ende (34, 38) aufweist, und dass dieses Ende (34, 38) in einer Nabe (35) des Rotationssiebelementes (28) angeordnet ist.

16. Verfahren zum Reinigen von wenigstens zwei benachbart angeordneten Rotationssiebelementen mit den Merkmalen gemäß Anspruch 1, **dadurch gekennzeichnet, dass** der wenigstens eine Finger (3; 30, 31; 45) mit dem wenigstens einen Verstärkungsteil (7; 32, 33; 37) und/oder das Verstärkungsteil (7; 32, 33; 37) über einen Bund (25, 26, 27) des benachbart angeordneten Rotationssiebelementes fährt und anhaftenden Schmutz oder Verunreinigungen löst.

17. Verfahren zum Reinigen von Rotationssiebelementen nach Anspruch 16, **dadurch gekennzeichnet, dass** benachbarte Rotationssiebelemente unterschiedliche Umlaufgeschwindigkeiten aufweisen.

## Claims

1. A rotary screen element formed as a screen star, wherein the screen star comprises resilient fingers having a radial extent and an axial extent, **characterised in that** a reinforcing part (7; 32, 33; 37) is arranged in or on at least one finger (3; 30, 31; 45), the radial extent (c) of the reinforcing part (7; 32, 33; 37) being greater than the axial extent (d) of the reinforcing part (7; 32, 33; 37), and the reinforcing part (7; 32, 33; 37) having a maximum width corresponding to the width of the finger (3; 30, 31; 45), and **in that** the radial extent (f) of the finger (3; 30, 31; 45) is smaller than the radial extent (c) of the reinforcing part (7; 32, 33; 37).

2. A rotary screen element according to claim 1, **characterised in that** the maximum axial extent (d) of the reinforcing part (7; 32, 33; 37) corresponds to the axial extent (e) of the finger (3; 30, 31; 45).

3. A rotary screen element according to claim 1, **characterised in that** the fingers (3; 30, 31; 45) form sickle-shaped stripping prongs lagging in the circumferential direction, the inner mutual spacing of which (axial height (a), gap width (b)) is selectable or adjustable for the separation of fractions.

4. A rotary screen element according to claim 1, **characterised in that** the at least one reinforcing part (7; 32, 33; 37) is substantially adapted to the sickle shape of the at least one finger (3; 30, 31; 45).

5. A rotary screen element according to claim 1, **characterised in that** the reinforcing part (7; 32, 33; 37) has greater rigidity than the finger (3; 30, 31; 45).

6. A rotary screen element according to claim 1, **characterised in that** the reinforcing part (7; 32, 33; 37) comprises steel, plastics and/or a ceramic material.

7. A rotary screen element according to claim 1, **characterised in that** the rotary screen element (1, 28, 29, 36, 41) comprises rubber or a resilient plastics.

8. A rotary screen element according to claim 1, **characterised in that** the finger (3) on which the reinforcing part (7) is arranged has at least one bore (16), **in that** the reinforcing part (7) has at least one corresponding bore (15), and **in that** a fixing element (8) engages through the at least one bore (16) of the finger (3) and the corresponding bore (15) of the reinforcing part (7).

9. A rotary screen element according to claim 8, **characterised in that** a rivet (8) is provided as a fixing element.

10. A rotary screen element according to claim 1, **characterised in that** the reinforcing part (7) has, on one end, at least one projection (9) arranged in a recess (10) of a channel (11) adjacent to the finger (3).

11. A rotary screen element according to claim 1, **characterised in that** a channel (12), arranged adjacent to the finger (3) in the lagging direction, is less deep than the remaining channels (11, 13, 14) of the rotary screen element (1).

12. A rotary screen element according to claim 1, **characterised in that** the reinforcing part (7) is arranged on the side of the finger (3) facing in the leading direction.

13. A rotary screen element according to claim 1, **characterised in that** the reinforcing part (32, 33; 37) is arranged in the finger (30, 31; 45) and is at least partly surrounded by the material of the finger (30, 31; 45).

14. A rotary screen element according to claim 1, **characterised in that** the reinforcing part has openings.

15. A rotary screen element according to claim 13, **characterised in that** the reinforcing part (32, 37) has a hooked or looped end (34, 38), and **in that** this end (34, 38) is arranged in a hub (35) of the rotary screen element (28).

16. A method of cleaning at least two adjacent rotary screen elements having the features according to claim 1, **characterised in that** the at least one finger (3; 30, 31; 45) with the at least one reinforcing part (7; 32, 33; 37) and/or the reinforcing part (7; 32, 33; 37) moves over a collar (25, 26, 27) of the adjacent rotary screen element and removes adhering dirt or impurities.

17. A method of cleaning rotary screen elements according to claim 16, **characterised in that** adjacent rotary screen elements have different rotational speeds.

## Revendications

1. Elément de tamis rotatif, qui est conçu comme un tamis-étoile, le tamis-étoile présentant des doigts souples et élastiques, qui présentent une extension radiale et une extension axiale,
**caractérisé en ce qu'**une partie de renfort (7 ; 32 ; 33 ; 37) est disposée dans ou sur au moins un doigt (3 ; 30 ; 31 ; 45), l'extension radiale (c) de la partie de renfort (7 ; 32 ; 33 ; 37) étant supérieure à l'extension axiale (d) de la partie de renfort (7 ; 32 ; 33 ; 37), et la partie de renfort (7 ; 32 ; 33 ; 37) présentant une largeur maximale qui correspond à la largeur du doigt (3 ; 30 ; 31 ; 45) et **en ce que** l'extension radiale (f) du doigt (3 ; 30 ; 31 ; 45) est inférieure à l'extension. radiale (c) de la partie de renfort (7 ; 32 ; 33 ; 37).

2. Elément de tamis rotatif selon la revendication 1, **caractérisé en ce que** l'extension axiale (d) de la partie de renfort (7 ; 32 ; 33 ; 37) correspond au maximum à l'extension axiale (e) du doigt (3 ; 30 ; 31 ; 45).

3. Elément de tamis rotatif selon la revendication 1, **caractérisé en ce que** les doigts (3 ; 30 ; 31 ; 45) forment des dents de raclage en forme de croissant et en retard dans le sens de rotation, dont les espacements. intérieurs (hauteur axiale (a), largeur d'intervalle (b)) les uns par rapport aux autres peuvent être choisis ou réglés pour la séparation de fraction.

4. Elément de tamis rotatif selon la revendication 1, **caractérisé en ce que** la au moins une partie de renfort (7 ; 32 ; 33 ; 37) est adaptée sensiblement à la forme de croissant d'au moins un doigt (3 ; 30 ; 31 ; 45).

5. Élément de tamis rotatif selon la revendication 1, **caractérisé en ce que** la partie de renfort (7 ; 32 ; 33 ; 37) présente une rigidité supérieure aux doigts (3 30 ; 31 ; 45).

6. Elément de tamis rotatif selon la revendication 1, **caractérisé en ce que** la partie de renfort (7 ; 32 ; 33 ; 37) est à base d'acier, de matière synthétique et/ou d'un matériau céramique.

7. Elément de tamis rotatif selon la revendication 1, **caractérisé en ce que** l'élément de tamis rotatif (1, 28, 29, 36, 41) est à base de caoutchouc ou d'une matière synthétique élastique.

8. Elément de tamis rotatif selon la revendication 1, **caractérisé en ce que** le doigt (3), sur lequel la partie de renfort (7) est disposée, présente au moins un alésage (16), **en ce que** la partie de renfort (7) présente au moins un alésage (15), et **en ce qu'**un élément de fixation (8) s'engage dans le au moins un alésage (16) du doigt (3) et l'alésage (15) correspondant de la partie de renfort (7).

9. Elément de tamis rotatif selon la revendication 8, **caractérisé en ce qu'**un rivet (8) est prévu comme élément de fixation.

10. Elément de tamis rotatif selon la revendication 1, **caractérisé en ce que** la partie de renfort (7) présente sur une extrémité au moins une partie saillante (9), qui est disposée dans un évidement (10) d'une gorge (11) voisine du doigt (3).

11. Elément de tamis rotatif selon la revendication 1, **caractérisé en ce qu'**une gorge (12), qui est disposée à proximité du doigt dans le sens arrière, présente une profondeur plus faible que les gorges (11, 13, 14) restantes de l'élément de tamis rotatif (1).

12. Elément de tamis rotatif selon la revendication 1, **caractérisé en ce que** la partie de renfort (7) est disposée sur le côté du doigt (3) disposé dans le sens de marche avant.

13. Elément de tamis rotatif selon la revendication 1, **caractérisé en ce que** la partie de renfort (32, 33 ; 37) est disposée dans le doigt (30, 31 ; 45) et est au moins partiellement enfermée par le matériau du doigt (30, 31 ; 45).

14. Elément de tamis rotatif selon la revendication 1, **caractérisé en ce que** la partie de renfort présente des brèches.

15. Elément de tamis rotatif selon la revendication 13, **caractérisé en ce que** la partie de renfort (32, 37) présente une extrémité (34, 38) conçue en forme de crochet ou d'anneau, et **en ce que** cette extrémité (34, 38) est disposée dans un moyeu (35) de l'élément de tamis rotatif.

16. Procédé pour le nettoyage d'au moins deux éléments de tamis rotatif disposés l'un à côté de l'autre avec les caractéristiques définies selon la revendication 1, **caractérisé en ce que** le au moins un doigt (3 ; 30, 31 ; 45) avec la au moins une partie de renfort (7 ; 32, 33 ; 37) et /ou la partie de renfort (7 ; 32, 33 ; 37) se déplace au-dessus d'une collerette (25, 26, 27) de l'élément de tamis rotatif disposé à côté et décolle la poussière ou les impuretés qui attachent.

17. Procédé pour le nettoyage d'éléments du tamis rotatif selon la revendication 16, **caractérisé en ce que** des éléments voisins d'un tamis rotatif présentent des vitesses de rotation différentes.
